# EUROPÄISCHE PATENTSCHRIFT

(11) **EP 0 808 237 B1**
(45) Veröffentlichungstag und Bekanntmachung des Hinweises auf die Patenterteilung: **12.08.1998**
(21) Anmeldenummer: 96902857.0
(22) Anmeldetag: 10.02.1996
(51) Int. Cl.: B28B 11/16, B26D 7/01, B26D 7/06, B26D 7/26, B28B 17/00

(54) **SCHNEIDSTATION ZUM ZERSCHNEIDEN EINES KONTINUIERLICH GEFÖRDERTEN BANDES AUS PLASTISCH VERFORMBAREM MATERIAL IN EINZELNE FORMSTÜCKE**
CUTTING STATION FOR CUTTING A CONTINUOUSLY FED STRIP OF PLASTICALLY DEFORMABLE MATERIAL INTO INDIVIDUAL SHAPED PARTS
POSTE DE COUPE POUR DECOUPER EN PIECES MOULEES INDIVIDUELLES UNE BANDE DE MATERIAU A DEFORMATION PLASTIQUE, ACHEMINEE EN CONTINU

(30) Priorität: 10.02.1995 DE 19504384
(43) Veröffentlichungstag der Anmeldung: 26.11.1997
(73) Patentinhaber: BRAAS GMBH, 61440 Oberursel (DE)
(72) Erfinder: SCHULTHEIS, Heinrich, D-63594 Hasselroth 2 (DE)
(74) Vertreter: Brüning, Rolf, Dr.rer.nat.
(86) Internationale Anmeldenummer: DE9600227
(87) Internationale Veröffentlichungsnummer: WO9624474

(56) Entgegenhaltungen:
- WO-A-86/03448
- DE-A- 2 724 587
- FR-A- 2 608 090
- US-A- 1 619 489

## Beschreibung

Die Erfindung betrifft eine Schneidstation zum Zerschneiden eines kontinuierlich auf einem Strang aneinanderstoßender Unterformen von gleicher Länge geförderten Bandes aus plastisch verformbarem Material in einzelne Formstücke an den Enden der Unterformen, wobei zumindest eine Schneideinrichtung an einem reversierend bewegbaren Schlitten angebracht ist und die Unterformen während des Schneidvorgangs durch Führungselemente geführt sind.

Eine derartige Schneidstation wird beispielsweise bei der Herstellung von Betondachsteinen nach dem Strangpreßverfahren benötigt. Bei diesem Verfahren wird auf einem mit konstanter Geschwindigkeit geförderten Strang von aneinanderstoßenden Unterformen gleicher Länge eine Frischbetonschicht als endloses Band aufgebracht, das auf der Oberseite durch Formwerkzeuge der für Betondachsteine üblichen Oberflächenkontur entsprechend geformt wird. Diese kontinuierlich aufgebrachte Frischbetonschicht wird anschließend in einer Schneidstation jeweils am Ende einer jeden Unterform mittels einer Schneideinrichtung mit einem Messer zerschnitten, so daß jede Unterform einen einzelnen Formkörper trägt, hier einen Betondachsteinrohling. Dazu ist es erforderlich, daß das Messer stets exakt an der Stoßstelle zwischen zwei Unterformen in die Frischbetonschicht eingeführt wird. Üblicherweise bewegt sich der Strang in horizontaler Richtung und das Messer in vertikaler Richtung.

Eine Schneidstation der eingangs geschilderten Art ist aus der DE-A-22 52 047 bekannt. Bei dieser Schneidstation ist das von einem Druckluftzylinder betätigte Messer an einem in horizontaler Richtung reversierbar bewegbaren Schlitten montiert, wobei der Schlitten über eine Kurbel und Pleuelstange angetrieben wird. Die Schneideinrichtung ist am Schlitten angeschraubt, die Führungselemente sind an der Schneidstation angeschraubt. Bei einem Modellwechsel der produzierten Betondachsteine müssen jeweils die Schneideinrichtung und die Führungselemente ausgewechselt und neu justiert werden. Hierzu ist eine beträchtliche Umrüstzeit erforderlich, während der die gesamte Produktionsanlage stillsteht.

Aufgabe der vorliegenden Erfindung ist es, eine Schneidstation der eingangs geschilderten Art zur Verfügung zu stellen, bei der das Umrüsten für verschieden geformte Formstücke, insbesondere für Betondachsteine unterschiedlicher Form, in kurzer Zeit möglich ist.

Erfindungsgemäß wird die Aufgabe dadurch gelöst, daß die Schneideinrichtung an einem Zwischenrahmen montiert ist, der am Schlitten befestigbar ist, und daß die Führungselemente an einem Adapter montiert sind, der an der Schneidstation befestigbar ist.

Diese Ausführung ermöglicht es, die Schneideinrichtung komplett mit sämtlichem Zubehör mit dem Zwischenrahmen auszutauschen und ebenso die am Adapter justierten Führungselemente komplett mit dem Adapter auszutauschen. Dadurch wird die Umrüstzeit auf einen Zeitraum von wenigen Minuten reduziert.

Eine gesonderte Justierung der Schneideinrichtung ist nicht erforderlich, wenn der Zwischenrahmen am Schlitten über Paßelemente positionierbar ist. Auf diese Weise wird erreicht, daß der ausgewechselte Zwischenrahmen sofort in der richtigen Position zum Schlitten eingesetzt wird und nur noch daran befestigt werden muß.

Der gleiche Vorteil ergibt sich, wenn der Adapter an der Schneidstation über Paßelemente positionierbar ist.

Um beispielsweise eine Stirnseite eines Formstücks mit einer besonderen Kontur zu versehen, kann am Schlitten eine Zurichteinrichtung mit einem Zurichtwerkzeug angebracht sein. Dies ist wünschenswert, um beispielsweise die fußseitige Oberkante eines Betondachsteins abzurunden.

Üblicherweise wird das Messer der Schneideinrichtung von einem doppelt wirkenden Druckluftzylinder angetrieben, damit der Schnitt besonders rasch erfolgen kann. Ebenso wird, falls vorhanden, das Zurichtwerkzeug pneumatisch bewegt. Um ein Ankleben von Beton am Messer bzw. Zurichtwerkzeug zu verhindern, ist es vorteilhaft, wenn diese jeweils in Ruhestellung gereinigt werden.

Um ein rasches Auswechseln des Zwischenrahmens zu ermöglichen, ist es vorteilhaft, wenn sämtliche Versorgungsleitungen zu den am Zwischenrahmen angebrachten Einrichtungen über eine Schnellkupplung mit der Schneidstation verbindbar sind. Auf diese Weise können mit einem einzigen Handgriff sämtliche Druckluft-, Strom- und Flüssigkeitsleitungen getrennt bzw. miteinander verbunden werden.

Die Führungselemente sind erforderlich, um während des Schneidvorgangs ein Ausweichen einer Unterform nach unten oder zur Seite zu verhindern. Da die Unterformen an den Führungselementen entlang gleiten, ist es vorteilhaft, wenn diese zumindest eine verschleißmindernd beschichtete Oberfläche aufweisen. Beispielsweise kann auf der Oberfläche der Führungselemente eine Schicht aus Hartmetall aufgebracht sein oder die Führungselemente können als Hartmetallplatten ausgebildet sein.

Eine exakte seitliche Führung wird erreicht, wenn zumindest Zwei seitliche Führungselemente vorgesehen sind, die als Führungsleisten ausgebildet sein können und an einander gegenüberliegenden Führungsflächen der Unterform anliegen.

Eine besonders exakte Führung der Unterformen während des Schneidvorgangs wird erzielt, wenn zumindest eines der seitlichen Führungselemente quer zur Förderrichtung der Unterform verschiebbar ist, so daß dieses infolge seiner Querbewegung geringe Toleranzen zwischen einzelnen Unterformen auszugleichen vermag.

Eine konstante Führungskraft wird eingehalten, wenn das querverschiebbare zweite seitliche Führungselement pneumatisch gegen die Unterform anpreßbar ist. Auf das zweite seitliche Führungselement kann beispielsweise ein Pneumatikzylinder einwirken. Der Pneumatikzylinder preßt das zweite seitliche Führungselement an eine der seitlichen Führungsflächen der Unterform an und somit die Unterform gegen das gegenüberliegende erste seitliche Führungselement, das dann die Bezugsfläche bildet.

In der Zeichnung ist ein bevorzugtes Ausführungsbeispiel der Erfindung dargestellt, das im folgenden näher erläutert wird.

Es zeigt
- Fig. 1: eine erfindungsgemäße Schneidstation in der Seitenansicht,
- Fig. 2: die Schneidstation aus Fig. 1 in der Stirnansicht mit einem Adapter für Unterformen,
- Fig. 3: den Adapter aus Fig. 2 in vergrößerter Darstellung in der Stirnansicht und
- Fig. 4: einen zweiten Adapter in der Stirnansicht.

Fig. 1 zeigt eine erfindungsgemäße Schneidstation 10 zum Zerschneiden eines kontinuierlich auf einem aus aneinanderstoßenden Unterformen 12 gebildeten Strang 14 geförderten Bandes aus plastisch verformbarem Material in einzelne Formstücke an den Enden der Unterformen 12. Der Strang 14 wird der Schneidstation 10 in horizontaler Förderrichtung 16 - in Fig. 1 von links nach rechts - zugeführt. Am Maschinenrahmen 18 der Schneidstation 10 ist ein parallel zur Förderrichtung 16 reversierend bewegbarer Schlitten 20 vorgesehen. Der Schlitten 20 ist seitlich des Strangs 14 angeordnet und in Horizontalführungen verschiebbar gelagert. Über einen hier nicht dargestellten Antrieb ist der Schlitten 20 zumindest während einer kurzen Wegstrecke mit derselben Geschwindigkeit wie der Strang 14 bewegbar. Innerhalb dieser Wegstrecke erfolgt der Schneidvorgang. Am Schlitten 20 sind zwei den Strang 14 überragende Auslegerarme 22, 24 mit T-Nuten vorgesehen, auf denen ein Zwischenrahmen 26 mit T-Nuten-Steinen paßgenau befestigt ist.

Der Zwischenrahmen 26 trägt eine Schneideinrichtung 28, die als Schneidwerkzeug ein von einem doppeltwirkenden Druckluftzylinder 30 quer zur Förderrichtung 16 in vertikaler Richtung bewegbares Messer 32 aufweist. Weiterhin ist am Zwischenrahmen 26 eine Zurichteinrichtung 34 angebracht, die ein Zurichtwerkzeug 36 aufweist, das von einem doppeltwirkenden Preßluftzylinder 38 ebenfalls quer zur Förderrichtung 16 bewegbar ist. Sämtliche Versorgungsleitungen zu den am Zwischenrahmen angeordneten Einrichtungen, insbesondere zur Schneideinrichtung 28 und zur Zurichteinrichtung 34, sind über eine Schnellkupplung 40 mit der Schneidstation 10 verbunden.

Fig. 2 zeigt die Schneidstation 10 aus Fig. 1 in der Stirnansicht in Förderrichtung 16 gesehen. Hier ist in seitlicher Ansicht die Schnellkupplung 40 dargestellt, die mit einem Gegenstück 42 gekuppelt werden kann, das mit der Schneidstation 10 an deren Maschinenrahmen 18 verbunden ist. Ebenfalls mit dem Maschinenrahmen 18 ist ein Trägerstück 48 verbunden, auf dem ein Adapter 46 befestigt ist. Auf der Oberseite des Adapters 46 werden die Formstücke 12 geführt.

Fig. 3 zeigt den Adapter 46 in vergrößerter Darstellung im Querschnitt. Auf seiner Unterseite ist der Adapter 46 der Oberseite des Trägerstücks 48 angepaßt. Der hier dargestellte Adapter 46 ist für Unterformen 12 ausgelegt, welche zur Herstellung von First- oder Gratsteinen geeignet sind. Auf seiner Oberseite trägt der Adapter 46 seitlich zwei horizontale Führungselemente 50 bzw. 52, die als dünne Platten aus Hartmetall ausgebildet sind. Von der Innenseite her ist die Unterform 12 in seitlich durch zwei als Führungsleisten ausgebildete seitliche Führungselemente 54 bzw. 56 geführt, deren Führungsflächen mit Hartmetall beschichtet sind. Das erste seitliche Führungselement 54 ist fest mit dem Adapter 46 verbunden, während das zweite seitliche Führungselement 56 in Querrichtung zum Strang 14 horizontal verschiebbar ist. Die Querverschiebung des zweiten seitlichen Führungselements 56 erfolgt mit konstanter Kraft mittels eines Pneumatikzylinders 58. Die Führungskraft ist über den auf den Pneumatikzylinder 58 einwirkenden Luftdruck einstellbar.

Fig. 4 zeigt im Querschnitt einen zweiten Adapter 146, der auf dem Trägerstück 48 montiert ist. Der zweite Adapter 146 ist für Unterformen 112 ausgebildet, die zur Herstellung von Ortgangsteinen geeignet sind. Der zweite Adapter 146 weist insgesamt 3 horizontale Führungselemente 150, 151, 152 auf, die als Hartmetallplatten ausgebildet sind. Das erste seitliche Führungselement 154 ist auf der Oberseite des Adapters 146 angeordnet, während das zweite seitliche Führungselement 156 an einer Auskragung 158 des Trägerstücks 46 befestigt ist. Beim Umrüsten der Schneidstation 10 von der Produktion mit Unterformen 112 zur Herstellung von Ortgangsteinen auf andere Unterformen, beispielsweise zur Herstellung normaler Betondachsteine oder auf erste Unterformen 12 zur Herstellung von First- oder Gratsteinen, wird lediglich der Adapter 146 gegen einen anderen, beispielsweise einen ersten Adapter 46, ausgewechselt. Es versteht sich von selbst, daß bei Benutzung der Schneidstation 10 mit dem ersten Adapter 46 das zweite seitliche Führungselement 156 am Trägerstück 48 verbleiben kann. Das erforderliche Auswechseln des Adapters 146 gegen den Adapter 46 kann beim Umrüsten innerhalb einer sehr kurzen Umrüstzeit erfolgen. Ebenso kann der Zwischenrahmen 28 schnell gegen einen anderen Zwischenrahmen ausgetauscht werden, auf dem die für das andere Dachsteinmodell erforderliche Schneideinrichtung 28 und gegebenenfalls eine Zurichteinrichtung 34 exakt justiert montiert sind.

## Patentansprüche

1. Schneidstation (10) zum Zerschneiden eines kontinuierlich auf einem Strang (14) aneinanderstoßender Unterformen (12) von gleicher Länge geförderten Bandes aus plastisch verformbarem Material in einzelne Formstücke an den Enden der Unterformen (12), wobei zumindest eine Schneideinrichtung (28) an einem reversierend bewegbaren Schlitten (20) angebracht ist und die Unterformen (12) während des Schneidvorgangs durch Führungselemente (50, 52, 54, 150, 151, 152, 154, 156) geführt sind,
**dadurch gekennzeichnet**,
daß die Schneideinrichtung (28) an einem Zwischenrahmen (26) montiert ist, der am Schlitten (20) befestigbar ist, und daß die Führungselemente (50, 52, 54 und 150, 151, 152, 154) an einem Adapter (46 bzw. 146) montiert sind, der an der Schneidstation (10) befestigbar ist.

2. Schneidstation nach Anspruch 1,
**dadurch gekennzeichnet**,
daß der Zwischenrahmen am (26) Schlitten (20) über Paßelemente positionierbar ist.

3. Schneidstation nach Anspruch 1 oder 2,
**dadurch gekennzeichnet**,
daß der Adapter (46, 146) an der Schneidstation (10) über Paßelemente positionierbar ist.

4. Schneidstation nach einem der Ansprüche 1 bis 3,
**dadurch gekennzeichnet**,
daß am Zwischenrahmen (26) eine Zurichteinrichtung (34) mit einem Zurichtwerkzeug (36) angebracht ist.

5. Schneidstation nach einem der Ansprüche 1 bis 4,
**dadurch gekennzeichnet**,
daß sämtliche Versorgungsleitungen zu den am Zwischenrahmen (26) angebrachten Einrichtungen (28, 34) über eine Schnellkupplung (40) mit der Schneidstation (10) verbindbar sind.

6. Schneidstation nach einem der Ansprüche 1 bis 5,
**dadurch gekennzeichnet**,
daß die Führungselemente (50, 52, 54, 150, 151, 152, 154, 156) zumindest eine verschleißmindernd beschichtete Oberfläche aufweisen.

7. Schneidstation nach Anspruch 6,
**dadurch gekennzeichnet**,
daß zumindest zwei seitliche Führungselemente (54, 56, 154, 156) vorgesehen sind.

8. Schneidstation nach Anspruch 7,
**dadurch gekennzeichnet**,
daß eines der seitlichen Führungselemente (54) fest und das zweite seitliche Führungselement (56) quer zur Förderrichtung (16) der Unterformen (12) verschiebbar ist.

9. Schneidstation nach Anspruch 8,
**dadurch gekennzeichnet**,
daß das zweite seitliche Führungselement (56) pneumatisch gegen die Unterform (12) anpreßbar ist.

## Claims

1. Cutting station (10) for cutting a plastically deformable material strip which is continuously fed on a line (14) of contiguous bottom-half moulds (12) of equal length into individual shaped parts at the ends of the bottom-half moulds (12), at least one cutting device (28) being mounted on a sliding carriage (20) which can be moved in a reversible manner, and the bottom-half moulds (12) being guided by guide components (50, 52, 54, 150, 151, 152, 154, 156) during the cutting operation,
**characterized therein that**
the cutting device (28) is mounted on an intermediate frame (26) which can be secured to the sliding carriage (20), and the guide components (50, 52, 54 and 150, 151, 152, 154) are mounted on an adapter (46 and respectively 146) which can be secured to the cutting station (10).

2. Cutting station according to claim 1,
**characterized therein that**
the intermediate frame can be positioned on the sliding carriage (20) by means of adjusting components.

3. Cutting station according to claim 1 or 2,
**characterized therein that**
the adapter (46, 146) can be positioned on the cutting station (10) by means of adjusting components.

4. Cutting station according to one of claims 1 to 3,
**characterized therein that**
a trimming device (34) with a trimming tool (36) is arranged on the intermediate frame (26).

5. Cutting station according to claims 1 to 4,
**characterized therein that**
all supplying lines (28, 34) to the devices arranged on the intermediate frame (26) can be connected to the cutting station (10) via an express coupling (40).

6. Cutting station according to claims 1 to 5,
**characterized therein that**
the guide components (50, 52, 54, 150, 151, 152, 154, 156) show at least a coated surface for wear reduction.

7. Cutting station according to claim 6,
**characterized therein that**
at least two lateral guide components (54, 56, 154, 156)) are provided for.

8. Cutting station according to claim 7,
**characterized therein that**
one of the lateral guide components (54) is fixed and the second lateral guide component (56) is movable transversely to the feed direction (16) of the bottom-half moulds (12).

9. Cutting station according to claim 8,
**characterized therein that**
the second lateral guide component (56) can be pneumatically pressed against the bottom-half mould (12).

## Revendications

1. Poste de coupe pour découper en pièces moulées individuelles, aux extrémités des moules une bande de matériau (12) à déformation plastique, acheminée en continu sur une rangée (14) de demi-moules inférieurs (12) contigus de même longueur, un dispositif de coupe (28), au moins, étant disposé sur un chariot (20) pouvant effectuer un mouvement réversible ou de navette, et les demi-moules inférieurs (12) étant guidés pendant le processus de découpage par des éléments de guidage (50, 52, 54, 150, 151, 152, 154, 156),
**caractérisé en ce que**
le dispositif de coupe (28) est monté sur un cadre intermédiaire (26) fixable au chariot (20) et en ce que les éléments de guidage (50, 52, 54, et 150, 151, 152, 154) sont montés à un adaptateur (46, et donc 146) qui est fixable au poste de coupe (10).

2. Poste de coupe selon la revendication 1,
**caractérisé en ce que**
le cadre intermédiaire (26) peut être mis en place sur le chariot (20) via des éléments d'ajustage.

3. Poste de coupe selon la revendication 1 ou 2,
**caractérisé en ce que**
l'adaptateur (46, 146) peut être mis en place sur le poste de coupe via des éléments d'ajustage.

4. Poste de coupe selon les revendications 1 à 3,
**caractérisé en ce que**
un dispositif de finissage (34) avec un outil de finissage (36) est disposé sur le cadre intermédiaire (26).

5. Poste de coupe selon les revendications 1 à 4,
**caractérisé en ce que**
toutes les conduites d'alimentation menant aux dispositifs (28, 34) installés sur le cadre intermédiaire (26) peuvent être reliées au poste de coupe (10) par un accouplement rapide (40).

6. Poste de coupe selon les revendications 1 à 5,
**caractérisé en ce que**
les éléments de guidage (50, 52, 54, 150, 151, 152, 154, 156) présentent au moins une surface recouverte d'un enduit pour diminuer l'usure.

7. Poste de coupe selon la revendication 6,
**caractérisé en ce que**
deux éléments de guidage latéraux (54, 56, 154, 156) au moins sont prévus.

8. Poste de coupe selon la revendication 7,
**caractérisé en ce que**
l'un des éléments de guidage latéraux (54) est fixe et le deuxième élément de guidage (56) latéral peut être déplacé de façon transversale par rapport à la direction de l'acheminement (16) des demi-moules inférieurs (12).

9. Poste de coupe selon la revendication 8,
**caractérisé en ce que**
le deuxième élément de guidage latéral (56) peut être appuyé de façon pneumatique contre le demi-moule inférieur (12).
